# EUROPÄISCHE PATENTSCHRIFT

(11) **EP 0 576 069 B1**
(45) Veröffentlichungstag und Bekanntmachung des Hinweises auf die Patenterteilung: **21.06.1995**
(21) Anmeldenummer: 93201715.5
(22) Anmeldetag: 15.06.1993
(51) Int. Cl.: B03C 3/68

(54) **Verfahren zum Führen der Spannung UF eines elektrostatischen Abscheiders an der Durchschlagsgrenze**
Method for bringing the voltage UF of an electrostatic separator to the discharge limit
Procédé pour amener la tension UF d'un séparateur électrostatique à la limite de claquage

(30) Priorität: 24.06.1992 DE 4220658
(43) Veröffentlichungstag der Anmeldung: 29.12.1993
(73) Patentinhaber: METALLGESELLSCHAFT AG, 60015 Frankfurt (DE)
(72) Erfinder: Schummer, Helmut, D-6056 Heusenstamm (DE); Böcker, Heinrich, D-4420 Coesfeld (DE); Hundertmark, Ralph, D-8752 Waldaschaff (DE)

(56) Entgegenhaltungen:
- EP-A- 0 030 657

## Beschreibung

Die Erfindung bezieht sich auf ein Verfahren zum Führen der Spannung U_{F} eines elektrostatischen Abscheiders an der Durchschlagsgrenze.

Verfahren zur Optimierung der Abscheidung von Schadstoffen in eletrostatischen Abscheidern sind bekannt. In der deutschen Patentanmeldung P 4111673.9 wird ein Verfahren zur Bestimmung der optimalen Anzahl von Durchschlägen pro Zeiteinheit Dsₙ in einem elektrostatischen Abscheider beschrieben. Bei diesem Verfahren wird in n aufeinanderfolgenden Schritten jeweils eine bestimmte Anzahl von Durchschlägen pro Zeiteinheit Dsᵢ vorgegeben und die sich einstellende Spannung Ui ermittelt, wobei die einzelnen Werte der Durchschlagsspannung Ui_{D} als Funktion der Zeit t bestimmt werden. Für i = 1 bis n werden die Werte
ermittelt, und die Werte Vhᵢ jeweils zweier aufeinanderfolgender Schritte werden miteinander verglichen, wobei dieser Vergleich zur Wahl der Anzahl von Durchschlägen pro Zeiteinheit in den darauffolgenden Schritten herangezogen wird.

In der deutschen Patentanmeldung P 4142501.4 wird ein Verfahren zur Einstellung der Zielspannung UZ_{F} nach einem Durchschlag in einem elektrostatischen Abscheider beschrieben, bei dem die Filterspannung U_{F} durch Vorgabe mehrerer Zündwinkel αᵢj bis zur jeweiligen Durchlagsspannung Uj_{D} stufenweise erhöht wird. Die jeweiligen Maximalwerte Ui_{F}j der Filterspannung U_{F}j der einzelnen Stufen i werden in den einzelnen Stufen i ermittelt und die jeweilige Funktion ${\text{Ui}}_{\text{F}} {\text{j = f(α}}_{\text{i}} \text{j)}$ bestimmt, die zur Bestimmung weiterer Zündwinkel αᵢj eingesetzt wird. Nach den einzelnen Durchschlägen wird die Filterspannung U_{F}j auf 70 bis 85% der Zielspannung UZ_{F}j stufenweise durch eine Steuerung erhöht. Anschließend wird die Filterspannung U_{F}j durch eine Regelung weiter erhöht, bis gilt: ${\text{U}}_{\text{F}} {\text{j = UZ}}_{\text{F}}$ .

In der EP-PS 0030657 wird ein Verfahren zum selbsttätigen Führen der Spannung eines Elektrofilters an der Durchschlagsgrenze durch zeitabhängige Steigerung der Filterspannung bis zum Durchschlag und anschließende durchschlagsabhängige Absenkung beschrieben. Bei diesem Verfahren ist es vorgesehen, die Durchschlagsgrenze laufend zeitabhängig abzutasten, wobei möglichst nahe an der Durchschlagsgrenze gefahren wird und gleichzeitig die Zahl der zum Fahren an dieser Grenze erforderlichen Durchschläge in vorbestimmten Grenzen gehalten wird.

Der Erfindung liegt die Aufgabe zugrunde, ein Verfahren zum Führen der Spannung U_{F} eines elektrostatischen Abscheiders an der Durchschlagsgrenze zu schaffen, bei dem die Durchschlagsgrenze unter Berücksichtigung des Verlaufs der Durchschlagsspannungskurve prozeßabhängig abgetastet wird.

Die der Erfindung zugrunde liegende Aufgabe wird durch ein Verfahren zum Führen der Spannung U_{F} eines elektrostatischen Abscheiders an der Durchschlagsgrenze gelöst, bei dem die Zielspannung UZ_{F} nach einem Durchschlag eingestellt wird und eine anschließende Betriebsszeit t_{B} aus der optimalen Anzahl von Durchschlägen pro Zeiteinheit Dsₙ ermittelt wird, wobei mit der optimalen Anzahl der Durchschläge D gilt:
und bei dem die anschließende Betriebszeit t_{B} in n Zeitintervalle Δtᵢ ausgeteilt wird, wobei mit der Anzahl von realisierten Durchschlägen D*ᵢ im jeweiligen Zeitintervall Δtᵢ und i = 1 bis n gilt:
und bei dem die Spannung U_{F} unmittelbar nach Ablauf der Zeit Tᵢ des jeweiligen Zeitintervalls Δtᵢ bis zur Durchschlagsgrenze erhöht wird, wenn gilt: ${\text{D*}}_{\text{i}} \text{= 0}$ , wobei das Verfahren vor Ablauf der sich anschließenden Betriebszeit t_{B} abgebrochen und ausgehend von einer erneut ermittelten Anzahl von Durchschlägen pro Zeiteinheit Dsₙ erneut in entsprechender Weise gestartet wird, sofern und sobald die optimale Anzahl der Durchschläge D vor Beginn des Zeitintervalls Δtₙ realisiert wurde oder vor Ablauf des Zeitintervalls Δtₙ durch realisierte Durchschläge überschritten wurde.

Als elektrostatische Abscheider können trocken und naß arbeitende Elektrofilter eingesetzt werden. Nach einem Durchschlag fällt die Spannung des elektrostatischen Abscheiders auf einen unteren Grenzwert, der Restspannung U_{R}, ab. Unter der Zielspannung UZ_{F} ist diejenige Spannung zu verstehen, die anschließend, ausgehend von der Restspannung U_{R} im elektrostatischen Abscheider eingestellt wird. Die Zielspannung UZ_{F} beträgt in der Regel 80 bis 99% der Durchschlagsspannung des unmittelbar vorangehenden Durchschlags. Die Zielspannung UZ_{F} kann vom Fachmann aufgrund seiner Erfahrung festgelegt, oder nach dem Verfahren zur Einstellung der Zielspannung UZ_{F} ermittelt werden, das in der deutschen Patentanmeldung P 4142501.4 beschrieben wird. Unter der optimalen Anzahl von Durchschlägen pro Zeiteinheit Dsₙ ist diejenige Anzahl von Durchschlägen pro Zeiteinheit zu verstehen, bei deren Vorgabe der Wirkungsgrad des elektrostatischen Abscheiders am größten ist. Die optimale Anzahl von Durchschlägen pro Zeiteinheit Dsₙ wird beispielsweise mit dem Verfahren zur Bestimmung der optimalen Anzahl von Durchschlägen pro Zeiteinheit Dsₙ ermittelt, das in der deutschen Patentanmeldung P 4111673.9 beschrieben wird. Unter dem Zeitintervall Δtₙ ist dasjenige Zeitintervall zu verstehen, mit dessen Ablauf die sich anschließende. Betriebszeit t_{B} endet.

Es hat sich in überraschender Weise gezeigt, daß mit dem erfindungsgemäßen Verfahren ein prozeßabhängiges Abtasten der Durchschlagsgrenze erfolgen kann, so daß Schwankungen im Abgas hinsichtlich Temperatur und Konzentration der Schadstoffe berücksichtigt werden.

Die Erfindung wird nachfolgend anhand der Zeichnung (Fig. 1 bis 6) näher erläutert.

Fig. 1 zeigt die Durchschlagsspannung und die Spannung U_{F} des elektrostatischen Abscheiders als Funktionen der Zeit t.

Fig. 2 zeigt eine fallende Durchschlagsspannung und die Spannung U_{F} des elektrostatischen Abscheiders als Funktion der Zeit t.

Fig. 3 zeigt eine vereinfachte Darstellung von Fig. 1.

Fig. 4 zeigt den Verlauf der Durchschlagsspannungskurve und die Spannung U_{F} des elektrostatischen Abscheiders als Funktion der Zeit t gemäß Beispiel 1.

Fig. 5 zeigt den Verlauf der Durchschlagsspannungskurve und die Spannung U_{F} des elektrostatischen Abscheiders als Funktion der Zeit t gemäß Beispiel 2.

Fig. 6 zeigt den Verlauf der Durchschlagsspannungskurve und die Spannung U_{F} des elektrostatischen Abscheiders als Funktion der Zeit t gemäß Beispiel 3.

In Fig. 1 ist die Durchschlagsspannung als Funktion der Zeit t in Form der Durchschlagsspannungskurve (1) und die Spannung U_{F} (2) des elektrostatischen Abscheiders als Funktionen der Zeit t dargestellt. Ausgehend von einer eingestellten Zielspannung UZ_{F} nach einem Durchschlag in einem elektrostatischen Abscheider wird eine anschließende Betriebszeit t_{B} aus einer vorher bestimmten optimalen Anzahl von Durchschlägen pro Zeiteinheit Dsₙ ermittelt, wobei die anschließende Betriebszeit t_{B} in n Zeitintervalle Δtᵢ aufgeteilt wird. Dabei wird angestrebt, daß sich in jedem Zeitintervall Δtᵢ ein Durchschlag einstellt. Die Zielspannung UZ_{F} wird so lange aufrechterhalten, bis es zu einem ersten Durchschlag D₁ kommt, wie es in Fig. 1 dargestellt ist. Danach sinkt die Spannung U_{F} schlagartig auf eine Restspannung U_{R} ab. Nach einer Entionisierungszeit des Abgases wird die Spannung U_{F} (2) des elektrostatischen Abscheiders auf eine erneut ermittelte Zielspannung Z₁ erhöht und auf der Zielspannung Z₁ gehalten, bis sich ein zweiter Durchschlag D₂ einstellt. Nach erneutem Abfallen der Spannung U_{F} (2) des elektrostatischen Abscheiders auf die Restspannung U_{R} wird danach die Spannung U_{F} (2) des elektrostatischen Abscheiders auf eine erneut ermittelte Zielspannung Z₂ angehoben. Wie aus der Fig. 1 hervorgeht, haben sich in den ersten beiden Zeitintervallen Δt₁ und Δt₂ zwei Durchschläge D₁ und D₂ eingestellt, was einem relativ optimalen Verlauf der Spannung U_{F} (2) des elektrostatischen Abscheiders entspricht. Dies ist der Fall, wenn nach Ablauf des ersten Zeitintervalls Δt₁ zum Zeitpunkt T₁ ein Durchschlag D₁ realisiert wurde und zwischen den Zeiten T₁ und T₂ ebenfalls ein Durchschlag D₂ realisiert wurde. Für die Zeitintervalle Δt₁ und Δt₂ betragen die Anzahlen von realisierten Durchschlägen D*₁ bzw. D*₂ somit jeweils gleich 1. Es ist daher nicht erforderlich, unmittelbar nach Ablauf der Zeit T₁ oder unmittelbar nach Ablauf der Zeit T₂ die Spannung U_{F} (2) des elektrostatischen Abscheiders bis zur Durchschlagsgrenze zu erhöhen, um einen zusätzlichen Durchschlag zu realisieren. Wie aus Fig. 1 hervorgeht, kommt es innerhalb des Zeitintervalls Δt₃ nicht zu einem weiteren Durchschlag, so daß nach Ablauf der Zeit T₃ bereits drei vorgegebene Zeitintervalle Δtᵢ abgelaufen sind, sich aber nur zwei Durchschläge D₁ und D₂ eingestellt haben. Für das Zeitintervall Δt₃ beträgt die Anzahl von realisierten Durchschlägen D*₃ = 0, so daß die Spannung U_{F} (2) des eletrostatischen Abscheiders zum Zeitpunkt T₃ bis zur Durchschlagsgrenze erhöht wird. Dadurch wird bewirkt, daß ein zusätzlicher, prozeßunabhäniger Durchschlag D₃ realisiert wird, und somit die Anzahl der abgelaufenen Zeitintervalle Δtᵢ und die Anzahl von realisierten Durchschlägen D*ᵢ im jeweiligen Zeitintervall Δtᵢ wieder gleich ist, was einer Realisierung der optimalen Anzahl von Durchschlägen pro Zeiteinheit Dsₙ entspricht. Wird der zusätzliche, prozeßunabhängige Durchschlag D₃ realisiert, sinkt die Spannung U_{F} (2) des elektrostatischen Abscheiders schlagartig erneut auf die Restspannung U_{R} ab. Nach der Entionisierung des Abgases wird die Spannung U_{F} (2) des elektrostatischen Abscheiders bis zur Zielspannung Z₃ erhöht und so lange konstant gehalten, bis sich erneut ein Durchschlag D₄ einstellt. Gemäß Fig. 1 wird der Durchschlag D₄ innerhalb des Zeitintervalls Δt₄ realisiert, so daß gilt: D*₄ = 1.

Gemäß Fig. 1 ist es somit auch unmittelbar nach Ablauf der Zeit T₄ nicht erforderlich, die Spannung U_{F} (2) des elektrostatischen Abscheiders bis zur Durchschlagsgrenze zu erhöhen, um einen zusätzlichen Durchschlag zu realisieren. Da für i = 1 bis 4 gilt: D*ᵢ = 1 oder 0, folgt $\text{Δt₁ = Δt₂ = Δt₃ = Δt₄}$ . Die Zeitintervalle Δtᵢ mit i = 1 bis 4 sind somit gleich groß, was ebenfalls Fig. 1 zu entnehmen ist. Nach dem Durchschlag D₄ wird daher die Spannung U_{F} (2) des elektrostatischen Abscheiders, ausgehend von der Restspannung U_{R}, auf eine erneut ermittelte Zielspannung Z₄ angehoben und konstant gehalten.

In Fig. 2 ist eine fallende Durchschlagsspannung als Funktion der Zeit t in Form der Durchschlagsspannungskurve (1) und der Verlauf der Spannung U_{F} (2) des elektrostatischen Abscheiders als Funktion der Zeit t dargestellt. Die Steigung der dargestellten Durchschlagsspannungskurve (1) ist gleich 0 oder kleiner 0.

Die einzelnen Bezeichnungen Zᵢ für die während der Betriebszeit t_{B} erneut eingestellten Zielspannungen Zᵢ wurden in Fig. 2 aus Gründen der Übersichtlichkeit nicht eingetragen. Innerhalb des ersten Zeitintervalls Δt₁ fällt die Spannung U_{F} (2) des elektrostatischen Abscheiders , ausgehend von der eingestellten Zielspannung UZ_{F} bei dem ersten Durchschlag D₁ schlagartig auf die Restspannung U_{R} ab. Nach Entionisierung des Abgases wird die Spannung U_{F} (2) des elektrostatischen Abscheiders auf eine erneute Zielspannung Z₁ erhöht und konstant gehalten, bis sich der zweite Durchschlag D₂ einstellt. Wie aus Fig. 2 hervorgeht, kommt es innerhalb des zweiten Zeitintervalls Δt₂ zu drei Durchschlägen D₂ bis D₄, so daß nach Ablauf der Zeit T₂ des zweiten Zeitintervalls Δt₂ bereits insgesamt vier Durchschläge realisiert wurden, aber erst zwei Zeitintervalle der Betriebszeit t_{B} abgelaufen sind. Dies hat zur Folge, daß das dritte Zeitintervall Δt₃ im Vergleich zu den jeweils gleichgroßen Zeitintervallen Δt₁ und Δt₂ vergrößert werden muß, wobei gilt:
Eine Verlängerung des Zeitintervalls Δt₃ ist erforderlich, da die Anzahl von realisierten Durchschlägen D*₂ im zweiten Zeitintervall Δt₂ mit 3 anzugeben ist, also weder den Wert 1 noch den Wert 0 annimmt. Eine Erhöhung der Spannung U_{F} (2) des elektrostatischen Abscheiders unmittelbar nach Ablauf der Zeit Tᵢ des jeweiligen Zeitintervalls Δtᵢ bis zur Durchschlagsgrenze ist bei einem Verlauf der Durchschlagsspannungskurve (1) gemäß Fig. 2 nicht erforderlich und wird erst dann wieder durchgeführt, wenn die Steigung der Durchschlagsspannungskurve (1) wieder positiv wird, was bewirkt, daß sich dann innerhalb eines Zeitintervalls Δtᵢ kein Durchschlag einstellen wird, so daß gilt D*ᵢ = 0.

In Fig. 3 ist der Verlauf der Durchschlagsspannungskurve (1) und die Spannung U_{F} (2) des elektrostatischen Abscheiders als Funktion der Zeit t gemäß Fig. 1 vereinfacht dargestellt, wobei jeweils die schlagartigen Spannungsabfälle auf die Restspannung U_{R} aus Gründen der Übersichtlichkeit nicht eingetragen wurden. Die in Fig. 3 verwendete Darstellungsweise wurde auch bei den Fig. 4 bis 6 gewählt, die sich auf die nachfolgend beschriebenen Beispiele beziehen.

Das Verfahren zum Führen der Spannung U_{F} eines elektrostatischen Abscheiders an der Durchschlagsgrenze läuft im einzelen folgendermaßen ab:
Nach Einstellung einer ermittelten Zielspannung UZ_{F} nach einem Durchschlag im elektrostatischen Abscheider wird der elektrostatische Abscheider während einer Betriebszeit t_{B} die aus einer vorher bestimmten optimalen Anzahl von Durchschlägen pro Zeiteinheit Dsₙ ermittelt wird, betrieben. Die Betriebszeit t_{B} wird in n Zeitintervalle Δtᵢ aufgeteilt, deren Größe so gewählt wird, daß die vorher bestimmte optimale Anzahl von Durchschlägen pro Zeiteinheit Dsₙ realisiert werden kann. In der Praxis setzt dies einen Verlauf der Durchschlagsspannungskurve voraus, der auch bei der Ermittlung der optimalen Anzahl von Durchschlägen pro Zeiteinheit Dsₙ zugrundegelegt wurde. Während der Betriebszeit t_{B} kann sich jedoch der Verlauf der Durchschalgsspannungskurve verändern, so daß eine entsprechende prozeßabhängige Korrektur durch Verändern der einzelnen Zeitintervalle Δtᵢ erfolgen muß. Das erste Zeitintervall Δt₁ wird jedoch immer als Kehrwert der optimalen Anzahl von Durchschlägen pro Zeiteinheit Dsₙ festgelegt. Sollte innerhalb des ersten Zeitintervalls Δt₁ die Anzahl von realisierten Durchschlägen D*₁ = 0 oder 1 betragen, so wird als zweiten Zeitintervall Δt₂ ein Zeitintervall gewählt, das mit dem ersten Zeitintervall Δt₁ indentisch ist, wie es in den Fig. 1 und 3 dargestellt ist. Werden im ersten Zeitintervall Δt₁ mehrere Durchschläge erzielt, so muß als zweites Zeitintervall Δt₂ ein Zeitintervall gewählt werden, das größer ist, als das erste Zeitintervall Δt₁. Ein solcher Fall ist in Fig. 2 für die Zeitintervalle Δt₂ und Δt₃ dargestellt. Aufgrund dieser Verfahrensweise ist es möglich, durch eine entsprechende Wahl der Zeitintervalle Δtᵢ prozeßabhängige Schwankungen der Durchschlagsspannungskurve zu kompensieren. Für die Realisierung der optimalen Anzahl von Durchschlägen pro Zeiteinheit Dsₙ ist es bei diesem Verfahren erforderlich, die Spannung U_{F} unmittelbar nach Ablauf der Zeit Tᵢ des jeweiligen Zeitintervalls Δtᵢ bis zur Durchschlagsgrenze zu erhöhen, sofern innerhalb dieses Zeitintervalls Δtᵢ kein Durchschlag realisiert wurde, und somit gilt D*ᵢ = 0. Dies trifft beispielsweise für das Zeitintervall Δt₃ zu, das in den Fig. 1 und 3 dargestellt ist.

Nach Ablauf der Betriebszeit t_{B} wird erneut eine optimale Anzahl von Durchschlägen pro zeiteinheit Dsₙ ermittelt und daraus eine neue anschließende Betriebszeit t_{B} festgelegt, die ebenfalls in n Zeitintervalle Δtᵢ aufgeteilt wird.

Ist die Steigung der sich ergebenen Durchschlagsspannungskurve kleiner 0, so kann der Fall eintreten, daß die optimale Anzahl der Durchschläge D bereits vor Ablauf des letzten Zeitintervalls Δtₙ realisiert wird. Dies kann beispielsweise im dritten Zeitintervall Δt₃ oder im vierten Zeitintervall Δt₄ erfolgen. Ferner kann der Fall eintreten, daß die optimale Anzahl der Durchschläge D bereits vor Ablauf des letzten Zeitintervalls Δtₙ durch realisierte Durchschläge überschritten wird. In beiden Fällen läßt sich die optimale Anzahl von Durchschlägen pro Zeiteinheit Dsₙ nicht mehr realisieren, so daß das Verfahren vor Ablauf der sich anschließenden Betriebszeit t_{B} unmittelbar nach Eintreten eines dieser beiden Fälle abgebrochen wird. Ausgehend von einer erneut ermittelten Anzahl von Durchschlägen pro Zeiteinheit DSₙ wird dann das Verfahren erneut in entsprechender Weise gestartet.

Die Erfindung wird nachfolgend anhand von Beispielen näher beschrieben:

Der Verlauf der Durchschlagsspannungskurve (1) gemäß Beispiel 1 ist in Fig. 4 dargestellt.

Als optimale Anzahl von Durchschlägen pro Zeiteinheit Dsₙ wurde ermittelt:

${\text{Ds}}_{\text{n}} \text{= 10/300 sec.}$

Mit der optimalen Anzahl der Durchschläge D von 10 ergibt sich eine Betriebszeit t_{B} von 300 sec. Für das erste Zeitintervall Δt₁ gilt somit: ${\text{Δt₁ = 1/Ds}}_{\text{n}} \text{= 300 sec./10 = 30 sec}$ . Innerhalb des ersten Zeitintervalls Δt₁ kommt es nicht zu einem realisierten Durchschlag D₁, so daß gilt: D*₁ = 0. Nach Ablauf der Zeit T₁ des ersten Zeitintervalls Δt₁ wird daher die Spannung U_{F} bis zur Durchschschlagsgrenze erhöht, so daß es zu einem prozeßunabhängigen Durchschlag kommt. Da für das erste Zeitintervall Δt₁ gilt: D*₁ = 0, werden auch für das zweite Zeitintervall Δt₂ 30 sec. festgesetzt. Auch innerhalb den zweiten Zeitintervalls Δt₂ wird kein Durchschlag realisiert, so daß ebenfalls gilt, D*₂ = 0. Nach Ablauf der Zeit T₂ des zweiten Zeitintervalls Δt₂ werden daher die Spannung U_{F} erneut bis zur Durchschlagsgrenze erhöht und für das dritte Zeitintervall Δt₃ 30 sec. festgelegt. Im vorliegenden Beispiel gilt für alle Zeitintervalle Δtᵢ: D*ᵢ = 0. Dies ist der Fall, wenn die Steigung der Durchschlagsspannungskurve (1) gleich 0 oder positiv ist. Nach 10 Zeitintervallen Δtᵢ mit i = 1 bis 10 ist die Betriebszeit t_{B} abgelaufen. Dann kann eine erneute Bestimmung der optimalen Anzahl von Durchschlägen pro Zeiteinheit Dsₙ bestimmt werden und daraus eine weitere Betriebszeit t_{B} ermittelt werden. Die einzelnen Angaben über Zeiten und Anzahlen von Durchschlägen werden in Tabelle 1 wiedergegeben.

Der Verlauf der Durchschlagsspannungskurve (1) gemäß Beispiel 2 ist in Fig. 5 dargestellt.

Als optimale Anzahl von Durchschlägen pro Zeiteinheit Dsₙ wurde ermittelt: Dsₙ = 30/300 sec., so daß sich für die optimale Anzahl der Durchschläge D und der Betriebszeit t_{B} ergibt: D = 30; t_{B} = 300 sec.. Daraus ergibt sich für das erste Zeitintervall Δt₁: ${\text{Δt₁ = 1/Ds}}_{\text{n}} \text{= 10 sec}$ .. Innerhalb des ersten Zeitintervalls Δt₁ werden 8 Durchschläge realisiert, so daß für die Anzahl von realisierten Durchschlägen D*₁ im ersten Zeitintervall Δt₁ gilt: D*₁ = 8. Für das zweite Zeitintervall Δt₂, das daher größer gewählt werden muß als das erste Zeitintervall Δt₁, muß somit gelten:
Im zweiten Zeitintervall Δt₂ werden 5 Durchschläge realisiert, so daß gilt: D*₂ = 5. Dies hat zur Folge, daß das dritte Zeitintervall Δt₃ größer gewählt werden muß als das zweite Zeitintervall Δt₂. Für das Zeitintervall Δt₃ gilt:
Im dritten Zeitintervall Δt₃ werden 8 Durchschläge realisiert, so daß gilt: D*₃ = 8. Dies hat zur Folge, daß das vierte Zeitintervall Δt₄ größer gewählt werden muß, als das dritte Zeitintervall Δt₃. Für das vierte Zeitintervall Δt₄ gilt:
Im Beispiel 2 ist die Steigung der Durchschlagspannungskurve (1) immer negativ. Dies bedeutet, daß für alle D*ᵢ gilt: D*ᵢ ≠ 0, was zur Folge hat, daß die Spannung U_{F} des elektostatischen Abscheiders während der Betriebszeit t_{B} nicht bis zur Durchschlagsgrenze erhöht werden muß. Nach Ablauf des vierten Zeitintervalls Δt₄ wurde die optimale Anzahl der Durchschläge D von 30 bereits realisiert. Da mit Ablauf des vierten Zeitintervalls Δt₄ die sich anschließende Betriebszeit t_{B} nicht endet, handelt es sich bei dem vierten Zeitintervall Δt₄ nicht um das Zeitintervall Δtₙ. Somit liegt der Fall vor, daß die optimale Anzahl der Durchschläge D vor Beginn des Zeitintervalls Δtₙ realisiert wurde, und daß die optimale Anzahl von Durchschlägen pro Zeiteinheit Dsₙ nicht mehr realisiert werden kann. Das Verfahren muß daher bereits vor Ablauf der sich anschließenden Betriebszeit t_{B} von 300 sec. abgebrochen und erneut gestartet werden. Zum Zeitpunkt T_{N}, wenn die optimale Anzahl der Durchschläge D von 30 im vierten Zeitintervall Δt₄ bereits realisiert wurde, wird daher erneut eine optimale Anzahl von Durchschlägen pro Zeiteinheit Dsₙ ermittelt und die daraus resultierende weitere Betriebszeit t_{B} bestimmt. In der Tabelle 2 sind nähere Angaben bezüglich der Zeiten und der Anzahlen von Durchschlägen angeführt.

Der Verlauf der Durchschlagsspannungskurve (1) für die Zeitintervalle Δt₁ bis Δt₅ gemäß Beispiel 3 ist in Fig. 6 dargestellt.

Aus der optimalen Anzahl von Durchschlägen pro Zeiteinheit Dsₙ von 30/300 sec. ergibt sich eine Betriebszeit t_{B} von 300 sec.. Daraus ergibt sich ein erstes Zeitintervall Δt₁ von 10 sec.. Innerhalb des ersten Zeitintervalls Δt₁ wird kein Durchschlag realisiert, so daß gilt D*₁ = 0. Nach Ablauf des ersten Zeitintervalls Δt₁ wird daher die Spannung U_{F} bis zur Durchschlagsgrenze erhöht, so daß es zu einem prozeßunabhängigen Durchschlag kommt. Da für das erste Zeitintervall Δt₁ gilt: D*₁ = 0, werden für das zweite Zeitintervall Δt₂ somit ebenfalls 10 sec. festgelegt. Wie aus der Tabelle 3 und aus der Fig. 6 hervorgeht, werden im zweiten Zeitintervall Δt₂ 4 Durchschläge realiesiert, so daß gilt: D*₄ = 4. Dies hat zur Folge, daß das dritte Zeitintervall Δt₃ verlängert werden muß. Für das dritte Zeitintervall Δt₃ gilt:
Innerhalb des dritten Zeitintervalls Δt₃ werden ebenfalls 4 Durchschläge realisiert, so daß gilt: D*₄ = 4. Für das vierte Zeitintervall Δt₄, das somit größer gewählt werden muß als das dritte Zeitintervall Δt₃, gilt:
Da im vierten Zeitintervall Δt₄ 7 Durchschläge realisiert werden, ergibt sich für das fünfte Zeitintervall Δt₅:
Innerhalb des fünften Zeitintervalls Δt₅ wird ein Durchschlag realisiert, so daß für das sechste Zeitintervall Δt₆ ebenfalls 18,3 sec. festgelegt werden. Weitere Angaben über Zeiten und Anzahlen von Durchschlägen können Tabelle 3 entnommen werden.

Nach zehn festgelegten Zeitintervallen Δtᵢ ist die Betriebszeit t_{B} abgelaufen. Nach einer erneuten Bestimmung der optimalen Anzahl von Durchlägen pro Zeiteinheit Dsₙ wird erneut eine weitere anschließende Betriebszeit t_{B} ermittelt und das Verfahren zum Führen der Spannung U_{F} eines elektrostatischen Abscheiders an der Durchschlagsgrenze entsprechend fortgesetzt.

## Patentansprüche

1. Verfahren zum Führen der Spannung U_{F} eines elektrostatischen Abscheiders an der Durchschlagsgrenze, bei dem die Zielspannung UZ_{F} nach einem Durchschlag eingestellt wird und eine anschließende Betriebszeit t_{B} aus der optimalen Anzahl von Durchschlägen pro Zeiteinheit Dsₙ ermittelt wird, wobei mit der optimalen Anzahl der Durchschläge D gilt: und bei dem die anschließende Betriebszeit t_{B} in n Zeitintervalle Δtᵢ aufgeteilt wird, wobei mit der Anzahl von realisierten Durchschlägen D*ᵢ im jeweiligen Zeitintervall Δtᵢ und i = 1 bis n gilt: und bei dem die Spannung U_{F} unmittelbar nach Ablauf der Zeit Tᵢ des jeweiligen Zeitintervalls Δtᵢ bis zur Durchschlagsgrenze erhöht wird, wenn gilt: D*ᵢ = 0, wobei das Verfahren vor Ablauf der sich anschließenden Betriebszeit t_{B} abgebrochen und ausgehend von einer erneut ermittelten Anzahl von Durchschlägen pro Zeiteinheit Dsₙ erneut in entsprechender Weise gestartet wird, sofern und sobald die optimale Anzahl der Durchschläge D vor Beginn des Zeitintervalls Δtₙ realisiert wurde oder vor Ablauf des Zeitintervalls Δtₙ durch realisierte Durchschläge überschritten wurde.

## Claims

1. A process for guiding the voltage U_{F} of an electrostatic precipitator at the discharge limit, in which the target voltage UZ_{F} is set after a discharge and a subsequent operating time t_{B} is determined from the optimum number of discharges per unit of time Dsₙ, wherein with the optimum number of discharges D: and in which the subsequent operating time t_{B} is divided into n time intervals Δtᵢ, wherein with the number of discharges effected D*ᵢ in the respective time interval Δtᵢ and i = 1 to n: and in which the voltage U_{F} is increased to the discharge limit immediately after the expiry of the time Tᵢ of the respective time interval Δtᵢ, if: D*ᵢ = 0, wherein the process is interrupted before expiry of the subsequent operating time t_{B} and, starting from a newly-determined number of discharges per unit of time Dsₙ, is then restarted correspondingly, provided that and as soon as the optimum number of discharges D has been produced before the beginning of the time interval Δtₙ or has been exceeded by discharges effected before expiry of the time interval Δtₙ.

## Revendications

1. Procédé pour amener la tension U_{F} d'un séparateur électrostatique à la limite de claquage, selon lequel on règle la tension cible UZ_{F} après un claquage et on détermine un temps de fonctionnement suivant t_{B} à partir du nombre optimum Dsₙ de claquages par unité de temps, le nombre optimum des claquages D étant égal à : et selon lequel on divise le temps de fonctionnement suivant t_{B} en n intervalles de temps Δtᵢ, auquel cas avec le nombre de claquages réalisés D*ᵢ pendant l'intervalle de temps respectif Δtᵢ et avec i = 1 à n, on a : et selon lequel on augmente la tension U_{F} directement après l'écoulement du temps Tᵢ de l'intervalle de temps respectif Δtᵢ jusqu'à la limite de claquage, lorsque l'on a D*ᵢ = 0, et on interrompt le procédé avant l'écoulement de l'intervalle de temps suivant t_{B} et on le fait redémarrer de façon correspondante à partir d'un nombre Dsₙ nouvellement déterminé de claquages par unité de temps dans la mesure où et dès que le nombre optimum des claquages D a été atteint avant le début de l'intervalle de temps Δtₙ ou a été dépassé, par les claquages intervenus, avant l'écoulement de l'intervalle de temps Δtₙ.
